# EUROPÄISCHE PATENTSCHRIFT

(11) **EP 2 142 458 B1**
(45) Veröffentlichungstag und Bekanntmachung des Hinweises auf die Patenterteilung: **27.06.2012**
(21) Anmeldenummer: 08716328.3
(22) Anmeldetag: 07.03.2008
(51) Int. Cl.: B65H 71/00, D01H 13/30

(54) **PARAFFINIEREINRICHTUNG FÜR EINE ARBEITSSTELLE EINER KREUZSPULEN HERSTELLENDEN TEXTILMASCHINE**
PARAFFIN-TREATMENT DEVICE FOR A WORKSTATION ON A TEXTILE MACHINE PRODUCING CROSS-WOUND BOBBINS
DISPOSITIF DE PARAFFINAGE POUR UN POSTE DE TRAVAIL D'UNE MACHINE TEXTILE FABRIQUANT DES BOBINES CROISÉES

(30) Priorität: 21.04.2007 DE 102007018650
(43) Veröffentlichungstag der Anmeldung: 13.01.2010
(73) Patentinhaber: Oerlikon Textile GmbH & Co. KG, 42897 Remscheid (DE)
(72) Erfinder: ENGELHARDT, Dietmar, 41061 Mönchengladbach (DE)
(74) Vertreter: Hamann, Arndt
(86) Internationale Anmeldenummer: PCT/EP2008/001813
(87) Internationale Veröffentlichungsnummer: WO 2008/128601

(56) Entgegenhaltungen:
- EP-A- 0 755 892
- DE-A1- 4 010 469
- DE-A1- 10 354 588
- JP-A- 2001 302 102
- US-A- 2 474 346
- US-A- 3 890 924

## Beschreibung

Die Erfindung betrifft eine Paraffiniereinrichtung gemäß dem Oberbegriff des Anspruches 1 bzw. des Anspruches 7.

Paraffiniereinrichtungen sind im Zusammenhang mit Kreuzspulen herstellenden Textilmaschinen, beispielsweise Offenend-Rotorspinnmaschinen, seit langem bekannt und in zahlreichen Patentschriften ausführlich beschrieben.

Solche Paraffiniereinrichtungen werden in erster Linie dazu verwendet, um den Reibwert eines Garnes herabzusetzen. Das heißt, durch die auf das Garn aufgetragenen Paraffinpartikel können die Lauf- und Gleiteigenschaften des Garnes wesentlich verbessert werden, was insbesondere bei nachfolgenden Arbeitsprozessen, wie dem Wirken oder dem Stricken, von großer Bedeutung ist.

Um während des Paraffinauftrages eine möglichst gleichmäßige Abnutzung des Paraffinkörpers zu erzielen, wird bei den bekannten Paraffiniereinrichtungen der Paraffinkörper in der Regel langsam um seine Mittellängsachse rotiert, wobei der laufende Faden gleichzeitig an der Stirnseite des Paraffinkörpers anliegt.

Paraffiniereinrichtungen, die nach dem vorstehend beschriebenen Prinzip arbeiten, sind beispielsweise in der DE 40 10 469 A1 beschrieben.

Bei diesen bekannten Paraffiniereinrichtungen ist auf einer rotierbaren Antriebs- und Lagerwelle drehfest, jedoch axial verschiebbar ein Paraffinkörper gelagert, der durch ein rückseitiges Federelement in Richtung des laufenden Fadens beaufschlagt wird.

Der Paraffinkörper weist im Bereich seiner Mittenlängsachse eine vorzugsweise rechteckige Aufnahmeöffnung auf, über die er auf die Antriebs- und Lagerwelle der Paraffiniereinrichtung aufschiebbar ist.

Die Arbeitsposition des Paraffinkörpers, die das Maß des Paraffinauftrages bestimmt, ist dabei durch so genannte Wegbegrenzungsmittel vorgebbar, an denen sich der Paraffinkörper mit seiner Stirnseite abstützt.

Um eine einwandfreie Führung des Paraffinkörpers auf der Antriebs- und Lagerachse der Paraffiniereinrichtung zu gewährleisten, sind insbesondere der Querschnitt der Aufnahmeöffnung des Paraffinkörpers und der Querschnitt des Lagerbereichs der Antriebs- und Lagerachse aufeinander abgestimmt.

In der Praxis bedeutet dieses, dass auf solchermaßen ausgebildeten Paraffiniereinrichtung stets jeweils nur eine bestimmte Sorte von Paraffinkörpern, insbesondere was den Querschnitt der Aufnahmeöffnung des Paraffinkörpers betrifft, zum Einsatz kommen kann.

Vergleichbare Paraffiniereinrichtungen sind auch in der DE 103 54 588 A1 beschrieben.

Auch diese bekannten Paraffiniereinrichtungen arbeiten mit erneuerbaren Paraffinkörpern, die im Bereich ihrer Mittenlängsachse eine Aufnahmeöffnung aufweisen, über die der Paraffinkörper jeweils drehfest, jedoch axial verschiebbar auf einer Antriebs- und Lagerwelle der Paraffiniereinrichtung festgelegt werden kann.

Die Arbeitsposition des Paraffinkörpers wird auch hier durch Wegbegrenzungsmittel vorgegeben, die an einer Anschlagklappe angeordnet sind, die zum Einsetzen eines neuen Paraffinkörpers um eine vertikale Schwenkachse weggeschwenkt werden kann. Auch bei diesen bekannten Paraffiniereinrichtungen ist durch die Ausbildung der Antriebs- und Lagerachse die Sorte des Paraffinkörpers, insbesondere was den Querschnitt der Aufnahmeöffnung des Paraffinkörpers betrifft, vorgegeben.

Das bedeutet, bei den bekannten Paraffiniereinrichtungen ist vor allem nachteilig, dass mit ihnen immer nur jeweils eine Sorte von Paraffinkörpern, entweder kleine oder große Paraffinkörper, die sich insbesondere hinsichtlich des Querschnitts ihrer Aufnahmeöffnung unterscheiden, verarbeitet werden können. Wenn ein Wechsel der Paraffinkörpergröße gewünscht oder erforderlich ist, muss bislang stets die gesamte Paraffiniereinrichtung ausgewechselt werden.

Durch die EP 0 755 892 A1 sind des Weiteren Paraffiniereinrichtungen bekannt, bei denen eine Paraffinierrolle mit ihrer Aufnahmeöffnung auf einen Vierkantdorn aufgesteckt und der Vierkantdorn seinerseits mittels eines Vierkantansatzes in einer rotierbar gelagerten Antriebswelle axial verschiebbar geführt ist. Während des regulären Spulbetriebs liegt die Paraffinrolle mit ihrer inneren Stirnseite, die den laufenden Faden beaufschlagt, an Anschlägen an und kann bei Bedarf, zum Beispiel zum Einfädeln eines Fadens nach einem Fadenbruch, durch Wechseln der Drehrichtung des Antriebs durch Stößel von den Anschlägen abgehoben werden.

Diese bekannten, in der Praxis relativ weit verbreiteten und bewährten Paraffiniereinrichtungen sind für die Verarbeitung einer speziellen Art von Paraffinkörpern konzipiert.

In ihrer Funktionsweise vergleichbare Paraffiniereinrichtungen sind auch in der US-PS 2, 474, 346 beschrieben.

Diese bekannten Paraffiniereinrichtungen weisen jeweils eine feststehende Spindel auf, auf der mittels eines Lagers drehbar ein becherartiges Element gelagert ist.

Auf der feststehenden Spindel ist außerdem, mittels eines Lagers ebenfalls drehbar, eine Hülse angeordnet, auf der ein Paraffinkörper festgelegt ist.

Der Paraffinkörper liegt während des Spulprozesses, beispielsweise durch ein Federelement beaufschlagt, mit seiner Stirnseite an der Vorderseite des becherartigen Elements an, wobei die Hülse in eine zentrale Führungsbohrung des Elements fasst.

Da der Paraffinkörper während des Spulbetriebes durch den laufenden Faden rotiert und dabei langsam abgearbeitet wird, gleitet die Hülse langsam in die Führungsbohrung des becherartigen Elements.

Auch die Paraffiniereinrichtungen gemäß US-PS 2, 474, 346 sind lediglich für die Verarbeitung einer speziellen Art von Paraffinkörpern konzipiert.

Durch die JP 2001-302102 A und die US-PS 3, 890, 924 sind außerdem Paraffiniereinrichtungen bekannt, bei denen der Paraffinkörper jeweils auf einer Lagerwelle angeordnet ist, die über eine Kupplungseinrichtung, leicht auswechselbar, an die Paraffiniereinrichtung anschließbar ist.

Die durch die JP 2001-302102 A bekannten Paraffiniereinrichtungen verfügen beispielsweise jeweils über eine rotierbar gelagerte, einzelmotorisch beaufschlagbare Antriebswelle, auf die mittels einer Kupplungseinrichtung eine einen Paraffinkörper tragende Lagerwelle aufsteckbar ist.

Die Lagerwelle weist dabei einen Lagerbereich mit einem fest vorgegebenen Querschnitt auf, das heißt, der Querschnitt des Lagerbereichs der Lagerwelle ist stets fest an den Querschnitt der Aufnahmeöffnung einer bestimmten Art von Paraffinkörpern angepasst.

Die US-PS 3, 890, 924 beschreibt ebenfalls Paraffiniereinrichtungen, die jeweils eine auswechselbar angeordnete Lagerwelle aufweisen, auf der drehfest, jedoch axial verschiebbar ein Paraffinkörper gelagert ist.

Auch bei diesen bekannten Paraffiniereinrichtungen weist die Lagerwelle einen Lagerbereich auf, der bezüglich seines Querschnitts fest an den Querschnitt der Aufnahmeöffnung einer bestimmten Art von Paraffinkörpern angepasst ist.

Ausgehend vom vorgenannten Stand der Technik liegt der Erfindung die Aufgabe zugrunde, ein Paraffiniereinrichtung zu schaffen, die so ausgebildet ist, dass problemlos verschiedene Sorten von Paraffinkörpern, die sich insbesondere bezüglich des Querschnitts ihrer Aufnahmeöffnung unterscheiden, eingesetzt werden können.

Diese Aufgabe wird erfindungsgemäß durch eine Paraffiniereinrichtung gelöst, die die im Anspruch 1 beschriebenen Merkmale aufweist bzw. durch eine Paraffiniereinrichtung gemäß Anspruch 7.

Vorteilhafte Ausgestaltungen der Erfindung sind Gegenstand der Unteransprüche 2 - 6 sowie 8 und 9.

Die erfindungsgemäße Paraffiniereinrichtung, mit einer Antriebs-und Lagerwelle, deren Lagerbereich so ausgebildet ist, dass ein Paraffinkörper einer ersten Sorte aufschiebbar ist, der eine Aufnahmeöffnung mit einem relativ kleinen Querschnitt aufweist, und bei der der Lagerbereich der Antriebs- und Lagerwelle in seiner Dimension so erweiterbar ist, dass auf dem erweiterten Lagerbereich ein Paraffinkörper einer zweiten Sorte lagerbar ist, dessen Aufnahmeöffnung einen deutlich größeren Querschnitt aufweist, hat insbesondere den Vorteil, dass solche Paraffiniereinrichtungen schnell und unkompliziert von einer Paraffinkörpersorte auf eine andere Paraffinkörpersorte umgestellt werden können.

Die Größe des Querschnitts der Aufnahmeöffnung des Paraffinkörpers stellt dabei kein Merkmal dar, das einem Einsatz entgegensteht.

Wie im Anspruch 2 dargelegt, ist in vorteilhafter Ausgestaltung vorgesehen, dass am Lagerbereich der Antriebs- und Lagerwelle der Paraffiniereinrichtung spezielle Ergänzungsstücke festlegbar sind.

Durch Einsatz oder Wegfall der Ergänzungsstücke kann der Querschnitt des Lagerbereiches verändert und damit relativ einfach an den Querschnitt der Aufnahmeöffnung des jeweils vorliegenden Paraffinkörpers angepasst werden.

Vorzugsweise sind dabei die beiden an der Antriebs- und Lagerwelle festlegbaren Ergänzungsstücke identisch ausgebildet (Anspr.3) und bestehen, wie im Anspruch 4 beschrieben, jeweils aus einem flächenartig ausgebildeten Stützkörper mit äußeren stegartigen Auswölbungen sowie zwei auf der Innenseite des Stützkörpers angeordneten Befestigungsansätzen.

Die Befestigungsansätze sorgen dabei in Verbindung mit den im Anspruch 5 beschriebenen Ausnehmungen im Lagerbereich der Antriebs- und Lagerwelle dafür, dass die Ergänzungsstücke im Einbauzustand sicher und in einer definierten Position an der Antriebs- und Lagerwelle festgelegt sind.

Die stegartigen Auswölbungen auf dem Stützkörper minimieren dabei die Auflagefläche des Paraffinkörpers und gewährleisten dadurch, dass der Paraffinkörper auf den Ergänzungsstücken leichtgängig geführt ist, so dass stets sichergestellt ist, dass der axial verschiebbare Paraffinkörper in seiner Arbeitsstellung steht.

Wie im Anspruch 6 beschrieben, ist in vorteilhafter Ausführungsform außerdem vorgesehen, dass jeweils einer der Befestigungsansätze endseitig eine nutartige Aussparung und der andere Befestigungsansatz einen stegartigen Ansatz aufweist.

Im Einbauzustand sind die beiden Ergänzungsstücke so in den Ausnehmungen des Lagerbereichs der Antriebs- und Lagerwelle der Paraffiniereinrichtung festgelegt, dass jeweils der stegartige Ansatz eines auf der einen Seite angeordneten Ergänzungsstückes mit der nutartigen Aussparung des auf der gegenüberliegenden Seite angeordneten Ergänzungsstückes korrespondiert, was zu einer exakten Ausrichtung der Ergänzungsstücke im Bezug auf die Antriebs- und Lagerwelle führt.

In einer alternativen im Anspruch 7 beschriebenen Ausführungsform weist die Paraffiniereinrichtung eine Kupplungseinrichtung auf, an die, leicht auswechselbar, Antriebs- und Lagerwellen anschließbar sind, die insbesondere bezüglich der Dimensionierung ihres Lagerbereichs unterschiedlich ausgebildet sind.

Der Lagerbereich der Antriebs- und Lagerwelle, die vorzugsweise über die formschlüssige Kupplungseinrichtung an die Antriebseinrichtung der Paraffiniereinrichtung anschließbar ist, ist dabei beispielsweise so klein dimensioniert, dass ein Paraffinkörper einer ersten Sorte verschiebbar gelagert werden kann. Es ist allerdings auch möglich, eine Antriebs- und Lagerwelle vorzusehen und über die Kupplungseinrichtung an die Antriebseinrichtung der Paraffiniereinrichtung anzuschließen, deren Lagerbereich so groß ausgebildet ist, dass ein Paraffinkörper einer zweiten Sorte aufschiebbar und ordnungsgemäß lagerbar ist.

Das bedeutet, auch bei der im Anspruch 7 beschriebenen alternativen Ausführungsform der Paraffiniereinrichtung können bei Bedarf, ohne dass größere Umbaumaßnahmen im Bereich der Paraffiniereinrichtungen erforderlich sind, wahlweise verschieden große Paraffinkörper verarbeitet werden.

Wie im Anspruch 8 des Weiteren ausgeführt, weist der Lagerbereich der Antriebs- und Lagerwelle vorzugsweise einen x-förmig ausgebildeten Querschnitt auf.

Das heißt, der Lagerbereich der Antriebs- und Lagerwelle wird durch vier, jeweils um 90° versetzt angeordnete Aufnahmerippen gebildet, die einen Paraffinkörper der ersten Sorte jeweils im Bereich der Stoßkanten der vorzugsweise rechteckigen Aufnahmeöffnung des Paraffinkörpers verschiebbar abstützen. Durch eine solche Ausbildung der Antriebs- und Lagerwelle ist sichergestellt, dass der Paraffinkörper drehfest, aber jederzeit axial verschiebbar gelagert ist.

In vorteilhafter Ausbildung sind sowohl die Antriebs- und Lagerwelle als auch die Ergänzungsstücke jeweils aus einem Kunststoff hergestellt und beispielsweise im Spritz- oder Druckgussverfahren gefertigt (Anspr.9).

Diese im Großserienbau seit langem bewährten Herstellungsverfahren ermöglichen eine kostengünstige Fertigung der Bauteiles, insbesondere wenn diese, wie beschrieben aus einem haltbaren Kunststoff gefertigt werden.

Die Erfindung wird nachfolgend anhand eines in den Zeichnungen dargestellten Ausführungsbeispieles näher erläutert.

Es zeigt:
- Fig. 1: schematisch in Seitenansicht die Arbeitsstelle einer Offenend-Rotorspinnmaschine mit einer erfindungsgemäß ausgebildeten Paraffiniereinrichtung,
- Fig. 2: in Vorderansicht eine erfindungsgemäß ausgebildete Paraffiniereinrichtung, die mit einem Paraffinkörper kleinen Durchmessers und einer im Querschnitt relativ kleiner Aufnahmeöffnung ( = Paraffinkörper einer ersten Sorte) ausgerüstet ist,
- Fig. 3: die Paraffiniereinrichtung gemäß Fig.2, in Draufsicht,
- Fig. 4: eine Antriebs- und Lagerwelle der Paraffiniereinrichtung, wie sie bei der Aufnahme eines eines Paraffinkörpers der ersten Sorte zum Einsatz kommt,
- Fig. 5: in Vorderansicht eine erfindungsgemäß ausgebildete Paraffiniereinrichtung, die mit einem Paraffinkörper großen Durchmessers und einer im Querschnitt relativ großen Aufnahmeöffnung ( = Paraffinkörpers einer zweiten Sorte) ausgerüstet ist,
- Fig. 6: Explosionszeichnung einer Antriebs- und Lagerwelle der Paraffiniereinrichtung, die durch Ergänzungsstücke aufgerüstet ist, zur Aufnahme eines Paraffinkörpers der zweiten Sorte,
- Fig. 6A: Einzelheiten der in Fig.6 dargestellten Ergänzungsstücke der Antriebs- und Lagerwelle,
- Fig. 7: die Antriebs- und Lagerwelle gemäß Fig.6, bereit zur Aufnahme eines Paraffinkörpers der zweiten Sorte,
- Fig. 8: eine alternative Ausführungsform der erfindungsgemäßen Paraffiniereinrichtung, bei der über eine Kupplungseinrichtung wahlweise unterschiedlich ausgebildete Antriebs- und Lagerwellen an die Antriebseinrichtung der Paraffiniereinrichtung anschließbar sind.

In Figur 1 ist schematisch eine Arbeitsstelle 1 einer Offenend-Rotorspinnmaschine dargestellt, bei der die erfindungsgemäße Paraffiniereinrichtung 5 zum Einsatz kommt.

Wie an sich bekannt, verfügen derartige Arbeitsstellen 1 jeweils über ein Offenend-Rotorspinnaggregat 2 zur Herstellung eines Fadens 3 sowie über eine Spulvorrichtung 12 zur Fertigung einer Kreuzspule 8.

Der im Offenend-Rotorspinnaggregat 2 hergestellte Faden 3 wird dabei mittels einer beispielsweise einzelmotorisch antreibbaren Fadenabziehvorrichtung 4 aus dem Spinnaggregat herausgezogen und läuft auf seinem Weg zur Spulvorrichtung 12 über eine erfindungsgemäß ausgebildete Paraffiniereinrichtung 5.

Die Spulvorrichtung 12 weist, wie ebenfalls bekannt, einen Spulenrahmen 9, eine Fadenchangiereinrichtung 6 sowie eine Kreuzspulenantriebswalze 7 auf.

Im vorliegenden Ausführungsbeispiel ist eine konische Kreuzspule 8 dargestellt, die rotierbar im Spulenrahmen 9 gelagert ist, der seinerseits wenigstens über eine Schwenkachse 10 an das Arbeitsstellengehäuse 11 angeschlossen ist.

Eine erste, vorteilhafte Ausführungsform einer erfindungsgemäß ausgebildeten Paraffiniereinrichtung 5 ist nachfolgend anhand der Figuren 2 - 7 näher erläutert.

Die Fig.2 zeigt dabei schematisch in Vorderansicht die Basisversion einer ersten, vorteilhaften Ausführungsform der Paraffiniereinrichtung 5.

Das heißt, die Paraffiniereinrichtung 5 gemäß Fig.2 ist mit einem relativ kleinen Paraffinkörper 14 ausgestattet, der beispielsweise einen Durchmesser d aufweist und in der vorliegenden Anmeldung auch als Paraffinkörper einer ersten Sorte bezeichnet wird.

Wie ersichtlich, ist dieser Paraffinkörper 14 über seine Aufnahmeöffnung 23, die einen ersten lichten Querschnitt A₁ aufweist, drehfest, jedoch axial verschiebbar, auf einer rotierbar gelagerten Antriebs- und Lagerwelle 13 der Paraffiniereinrichtung 5 angeordnet.

Der Paraffinkörper 14 wird dabei durch ein Federelement 15 sowie ein entsprechendes Druckgestänge 32 und eine Druckplatte 33 in axialer Richtung beaufschlagt und liegt mit seiner Stirnseite 16 an Wegbegrenzungsmitteln 17 an.

Diese Wegbegrenzungsmittel 17 sind an einer Anschlagklappe 18 der Paraffiniereinrichtung 5 festgelegt und können bei Bedarf hinsichtlich ihrer axialen Position einstellt werden.

Die in Fig.2 dargestellte Form der Wegbegrenzungsmittel 17, insbesondere die spezielle, nach innen verlängerte Form der Halterung, ermöglich dabei eine sichere axiale Positionierung der im Durchmesser d verhältnismäßig kleinen Paraffinkörper 14 der einer ersten Sorte.

Die Anschlagklappe 18 ist ihrerseits über eine vertikale Achse 19 schwenkbar an das Gehäuse 20 der Paraffiniereinrichtung 5 angeschlossen und verfügt vorzugsweise über ein Fadenführungsmittel 22, das den Ausgangspunkt für ein Fadenchangierdreieck 21 bildet.

An der Anschlagklappe 18 ist außerdem ein Schnappverschluß 25 angeordnet, durch den die Anschlussklappe 18 in der in den Figuren 2, 3 und 5 dargestellten Betriebsstellung fixierbar ist. Die Anschlagklappe 18 weist des Weiteren im Bereich ihrer Oberkante eine horizontal verlaufende Fadenführungsleiste 26 auf, an der der laufende Faden 3 während seiner Changierung entlang gleitet und dabei sicher geführt wird.

Um das Einfädeln des Fadens in die Fadenführungsmittel 22 zu erleichtern, können an der Anschlagklappe 18 außerdem seitliche Fadenleitbleche oder dgl. vorgesehen sein.

Wie in Figur 3, die die Paraffiniereinrichtung 5 gemäß Fig.2 in Draufsicht zeigt, angedeutet ist, erfolgt der Antrieb des Paraffinkörpers 14 vorzugsweise über einen als Schrittmotor ausgebildeten Einzelantrieb 28.

Der Schrittmotor 28 ist dabei über eine Getriebeanordnung 35 fest mit der Antriebs- und Lagerwelle 13 der Paraffiniereinrichtung 5 verbunden und rotiert die Antriebs- und Lagerwelle 13 während des Spinnbetriebes langsam um ihre Mittellängsachse 24.

Auf der Antriebs- und Lagerwelle 13 ist außerdem drehfest, jedoch axial verschiebbar, eine Druckplatte 33 angeordnet, die über ein entsprechendes Gestänge 32 an ein Federelement 15 angeschlossen ist. Die Druckplatte 33 wird durch das Federelement 15 gegen die Rückseite des Paraffinkörpers 14 gedrückt, hält dadurch die Stirnseite 16 des Paraffinkörpers 14 in Anlage an den Wegbegrenzungsmitteln 17 und damit in einer vorbestimmten Position.

Das heißt, das Federelement 15 sorgt dafür, dass die Stirnseite 16 des Paraffinkörpers 14 während des Spinnbetriebes stets im Kontakt mit dem laufenden Faden 3 ist, so dass dieser stets gleichmäßig mit Paraffin beaufschlagt wird.

Wie vorstehend bereits angedeutet, ist im Ausführungsbeispiel gemäß der Figuren 2 und 3 die Paraffiniereinrichtung 5 mit einem Paraffinkörper 14 einer ersten Sorte ausgestattet.

Das heißt, der in der Paraffiniereinrichtung 5 positionierte Paraffinkörper 14 weist neben einem relativ kleinen Durchmesser d auch eine im Bereich seiner Mittenlängsachse 24 angeordnete Aufnahmeöffnung 23 auf, deren lichter Querschnitt A₁ verhältnismäßig klein ist.

Ein solcher relativ kleiner Paraffinkörper 14 einer ersten Paraffinkörpersorte kann, drehfest, jedoch axial verschiebbar, direkt auf einer Antriebs- und Lagerwelle 13 festgelegt werden, die die in Fig.4 dargestellte Ausbildung aufweist.

Der Paraffinkörper 14 wird dabei, wie die Druckscheibe 33, direkt auf eine Antriebs- und Lagerwelle 13 aufgeschoben, die in ihrem Lagerbereich 27 über vier, jeweils um 90° versetzt angeordnete Aufnahmerippen 29 verfügt, wobei wenigstens zwei gegenüberliegende Aufnahmerippen 29 mit Ausnehmungen 30 sowie Anschlägen 31 ausgestattet sind.

Die Anschläge 31 dienen dabei als Wegbegrenzung für die federbeaufschlagte Druckplatte 33.

Die Funktion der Ausnehmungen 30 wird später, insbesondere im Zusammenhang mit dem in den Zeichnungen 6 und 7 dargestellten Ausführungsbeispiel der Paraffiniereinrichtung 5, näher erläutert.

Die Figur 5 zeigt in Vorderansicht eine Modifikation der vorstehend unter Bezugnahme auf die Figuren 2-4 beschriebenen vorteilhaften Ausführungsform einer erfindungsgemäßen Paraffiniereinrichtung 5.

Das heißt, die Antriebs- und Lagerwelle 13 der Paraffiniereinrichtung 5 wurde durch Ergänzungsstücke 34 der Art modifiziert, dass auf der jetzt mit der Bezugszahl 13A gekennzeichnete Antriebs- und Lagerwelle ein Paraffinkörper 14A einer zweiten Sorte aufgeschoben und ordnungsgemäß gelagert werden kann.

Das bedeutet, auf dem durch die Ergänzungsstücke 34 erweiterten Lagerbereich 27 der Antriebs- und Lagerwelle 13A kann drehfest, jedoch axial verschiebbar ein Paraffinkörper 14A einer zweiten Sorte gelagert werden, der sowohl bezüglich seines Durchmessers D als auch bezüglich des lichten Querschnitts A₂ seiner Aufnahmeöffnung 23A deutlich größer ist, als ein Paraffinkörper 14 der vorstehend beschriebenen ersten Sorte.

Wie insbesondere aus den Figuren 6, 6A und 7 ersichtlich, unterscheidet sich die modifizierte Antriebs- und Lagerwelle 13A von einer ursprünglichen Antriebs- und Lagerwelle 13 insbesondere durch zwei Ergänzungsstücke 34, die an der Antriebs- und Lagerwelle 13 festlegbar sind.

Die Ergänzungsstücke 34 bestehen dabei jeweils aus einem Stützkörper 36, der auf seiner Außenseite mit seitlichen, stegartigen Aufwölbungen 37 ausgestattet ist sowie zwei Befestigungsansätzen 38, die auf der Innenseite des Stützkörpers 36 angeordnet sind.

Einer der Befestigungsansätze 38 weist dabei, wie in Fig.6A dargestellt, eine nutartige Aussparung 39 auf, während der andere Befestigungsansatz mit einem stegartigen Ansatz 40 versehen ist.

Im Fügezustand der Antriebs- und Lagerwelle 13A, der in Fig.7 dargestellt ist, überfassen die beiden Ergänzungsstücke 34 mit ihren Befestigungsansätzen 38 jeweils eine der Aufnahmerippen 29 der Antriebs- und Lagerwelle 13 und greifen dabei in eine der Aussparungen 30, die im Lagerbereich 27 der Antriebs- und Lagerwelle 13 angeordnet sind.

Die Ergänzungsstücke 34 werden dabei so positioniert, dass jeweils ein Befestigungsansatz 38 mit einer nutartigen Aussparung 39 mit einem Befestigungsansatz 38 eines gegenüberliegenden Ergänzungsstückes 34 korrespondiert, der mit einem stegartigen Ansatz 40 versehen ist.

In diesem Fügezustand ist auf den Ergänzungsstücken 34 der Antriebs- und Lagerwelle 13A eine Druckscheibe 33A gleitend geführt, die eine zentrale Aufnahmeöffnung 41 aufweist, deren lichter Querschnitt auf den Querschnitt der Antriebs- und Lagerwelle 13A abgestimmt ist.

Die Aufnahmeöffnung 41 ist außerdem mit Führungsansätzen 42 ausgestattet, die mit Aufnahmerippen 29 der Antriebs- und Lagerwelle 13 korrespondieren und in Verbindung mit den Anschlägen 31 verhindern, dass die Druckscheibe 33A durch das Federelement 15 über das Druckgestänge 32 nach vorne von der Antriebs- und Lagerwelle 13A geschoben werden kann.

Auf der solchermaßen modifizierten Antriebs- und Lagerwelle 13A kann problemlos und sicher ein Paraffinkörper 14A der zweiten Sorte positioniert werden, der dabei mit seiner Aufnahmeöffnung 23A drehfest, jedoch axial verschiebbar auf den stegartigen Aufwölbungen 37 der Ergänzungsstücke 34 abgestützt ist.

Die Figur 8 zeigt eine alternative Ausführungsform der erfindungsgemäßen Paraffiniereinrichtung 5.

Die Paraffiniereinrichtung 5 ist dabei im Bereich ihrer Antriebseinrichtung mit einer Kupplungseinrichtung 50 ausgestattet, an der, vorzugsweise formschlüssig, jeweils eine Antriebs- und Lagerwelle 13B bzw. eine Antriebs- und Lagerwelle 13C festlegbar ist.

Wie in der Fig.8 angedeutet, weist die Kupplungseinrichtung 50 vorzugsweise einen muffenartigen Anschlusskörper 55 mit einer rechteckigen Aufnahme 52 auf, in die ein Permanentmagneteinsatz 51 eingelassen ist.

Die zugehörigen Antriebs- und Lagerwellen 13B und 13C, die sich im Wesentlichen hinsichtlich ihre Dimensionierung, insbesondere hinsichtlich des Querschnitts ihres Lagerbereichs 27, unterscheiden, weisen einen, im Querschnitt ebenfalls rechteckig gestalteten Kupplungsstumpf 53 auf, der im Einbauzustand der Antriebs- und Lagerwellen 13B und 13C mit der Aufnahme 52 im Anschlusskörper 55 der Kupplungseinrichtung 50 formschlüssig korrespondiert.

Da die Antriebs- und Lagerwellen 13B und 13C in der Regel aus einem nicht ferromagnetischen Material, zum Beispiel einem Kunststoff gefertigt ist, ist in den Kupplungsstumpf 53 vorzugsweise ein magnetisierbares Element 54 integriert, das in Verbindung mir dem Permanentmagneteinsatz 51 in der Aufnahme 52 dafür sorgt, dass die Antriebs- und Lagerwellen 13B oder 13C während des Betriebes ordnungsgemäß in der Kupplungseinrichtung 50 fixiert sind.

## Patentansprüche

1. Paraffiniereinrichtung (5) für eine Arbeitsstelle (1) einer Kreuzspulen herstellenden Textilmaschine mit einer rotatorisch beaufschlagbaren Antriebs- und Lagerwelle (13), auf der drehfest, jedoch axial verschiebbar ein Paraffinkörper (14) gelagert ist, der im Bereich seiner Mittenlängsachse (35) eine Aufnahmeöffnung (23) aufweist,
**dadurch gekennzeichnet,**
**dass** die Antriebs- und Lagerwelle (13) einen Lagerbereich (27) aufweist, der so ausgebildet ist, dass ein Paraffinkörper (14) einer ersten Sorte aufschiebbar ist, der eine Aufnahmeöffnung (23) mit einem ersten Querschnitt (A₁) aufweist und
**dass** der Lagerbereich (27) der Antriebs- und Lagerwelle (13) in seiner Dimension so erweiterbar ist, dass auf dem erweiterten Lagerbereich (27) ein Paraffinkörper (14A) einer zweiten Sorte lagerbar ist, dessen Aufnahmeöffnung (23A) einen zweiten Querschnitt (A₂) aufweist.

2. Paraffiniereinrichtung nach Anspruch 1, **dadurch gekennzeichnet, dass** am Lagerbereich (27) der Antriebs- und Lagerwelle (13) Ergänzungsstücke (34) festlegbar sind, mittels der der Querschnitt des Lagerbereichs (27) an die Größe der Aufnahmeöffnung (23A) eines Paraffinkörpers (14A) der zweiten Sorte anpassbar ist.

3. Paraffiniereinrichtung nach Anspruch 2, **dadurch gekennzeichnet, dass** an der Antriebs- und Lagerwelle (13) zwei identisch ausgebildete Ergänzungsstücke (34) festlegbar sind.

4. Paraffiniereinrichtung nach Anspruch 3, **dadurch gekennzeichnet, dass** jedes der Ergänzungsstücke (34) einen flächenartig ausgebildeten Stützkörper (36) mit äußeren stegartigen Auswölbungen (37) sowie zwei auf der Innenseite des Stützkörpers (36) angeordnete Befestigungsansätze (38) aufweist.

5. Paraffiniereinrichtung nach Anspruch 4, **dadurch gekennzeichnet, dass** im Einbauzustand eines Ergänzungsstückes (34) dessen beiden Befestigungsansätze (38) in Ausnehmungen (30) an der Antriebs- und Lagerwelle (13) positioniert sind.

6. Paraffiniereinrichtung nach Anspruch 4, **dadurch gekennzeichnet, dass** jeweils einer der Befestigungsansätze (38) endseitig eine nutartig Aussparung (39) und der andere Befestigungsansatz (38) einen stegartigen Ansatz (40) aufweist.

7. Paraffiniereinrichtung (5) für eine Arbeitsstelle (1) einer Kreuzspulen herstellenden Textilmaschine mit einer rotatorisch beaufschlagbaren Antriebs- und Lagerwelle (13), auf der drehfest, jedoch axial verschiebbar ein Paraffinkörper (14) gelagert ist, der im Bereich seiner Mittenlängsachse (35) eine Aufnahmeöffnung (23) aufweist, und die Paraffiniereinrichtung (5) über eine Kupplungseinrichtung (50) zum lösbaren Anschließen der Antriebs- und Lagerwelle (13) verfügt,
**dadurch gekennzeichnet,**
**dass** die Paraffiniereinrichtung eine erste und eine zweite Antriebs- und Lagerwelle (13B, 13C) aufweist, und an die Kupplungseinrichtung (50) entweder die erste Antriebs- und Lagerwelle (13B) oder die zweite Antriebs-und Lagerwelle (13C) angeschlossen ist, wobei sich die Antriebs- und Lagerwellen (13B bzw. 13C) hinsichtlich der Dimensionierung ihres Lagerbereichs (27) so unterscheiden, dass auf dem Lagerbereich (27) der ersten Antriebs- und Lagerwelle (13B) ein Paraffinkörper (14) einer ersten Sorte und auf dem Lagerbereich (27) der zweiten Antriebs- und Lagerwelle (13C) ein Paraffinkörper (14) einer zweiten Sorte lagerbar ist.

8. Paraffiniereinrichtung nach einem der vorherigen Ansprüche, **dadurch gekennzeichnet, dass** der Lagerbereich (27) der Antriebs- und Lagerwelle (13, 13B, 13C) jeweils einen x-förmig ausgebildeten Querschnitt mit vier, jeweils um 90° versetzt angeordnete Aufnahmerippen (29) aufweist.

9. Paraffiniereinrichtung nach einem der vorherigen Ansprüche, **dadurch gekennzeichnet, dass** die Antriebs- und Lagerwelle (13, 13B, 13C) sowie die Ergänzungsstücke (34) jeweils aus einem Kunststoff hergestellt und im Spritz- oder Druckgussverfahren gefertigt sind.

## Claims

1. Waxing device (5) for a workstation (1) of a textile machine producing cross-wound bobbins, comprising a rotationally loadable drive and bearing shaft (13), on which a wax body (14) is non-rotatably but axially displaceably mounted, which in the region of its centre longitudinal axis (35) has a receiving opening (23),
**characterised in that**
the drive and bearing shaft (13) has a bearing region (27) which is configured in such a way that a wax body (14) of a first type can be pushed on, which has a receiving opening (23) with a first cross-section (A₁), and
**in that** the bearing region (27) of the drive and bearing shaft (13) can be extended with respect to its dimension such that a wax body (14A) of a second type can be mounted on the extended bearing region (27), the receiving opening (23A) of which wax body has a second cross-section (A₂).

2. Waxing device according to claim 1, **characterised in that** supplementary pieces (34) can be fixed on the bearing region (27) of the drive and bearing shaft (13), by means of which the cross-section of the bearing region (27) can be adapted to the size of the receiving opening (23A) of a wax body (14A) of the second type.

3. Waxing device according to claim 2, **characterised in that** two identically configured supplementary pieces (34) can be fixed on the drive and bearing shaft (13).

4. Waxing device according to claim 3, **characterised in that** each of the supplementary pieces (34) has a planar support body (36) with outer web-like protrusions (37), and two fastening shoulders (38) arranged on the inside of the support body (36).

5. Waxing device according to claim 4, **characterised in that**, when a supplementary piece (34) is installed, its two fastening shoulders (38) are positioned in recesses (30) on the drive and bearing shaft (13).

6. Waxing device according to claim 4, **characterised in that** in each case one of the fastening shoulders (38) has a groove-like indentation (39) at the end and the other fastening shoulder (38) has a web-like shoulder (40).

7. Waxing device (5) for a workstation (1) of a textile machine producing cross-wound bobbins comprising a rotationally loadable drive and bearing shaft (13), on which a wax body (14) is non-rotatably but axially displaceably mounted, which has a receiving opening (23) in the region of its central longitudinal axis (35), and the waxing device (5) has a coupling device (50) for the releasable connection of the drive and bearing shaft (13),
**characterised in that**
the waxing device comprises a first and a second drive and bearing shaft (13B, 13C), and either the first drive and bearing shaft (13B) or the second drive and bearing shaft (13C) is connected to the coupling device (5), wherein the drive and bearing shafts (13B or 13C) differ with respect to the dimensions of their bearing region (27), so that on the bearing region (27) of the first drive and bearing shaft (13B) a wax body (14) of a first kind can be supported and on the bearing region (27) of the second drive and bearing shaft (13C) a wax body (14) of a second kind can be supported.

8. Waxing device according to any one of the preceding claims, **characterised in that** the bearing region (27) of the drive and bearing shaft (13, 13B, 13C) in each case has an x-shaped cross-section with four receiving ribs (29) in each case arranged offset by 90°.

9. Waxing device according to any one of the preceding claims, **characterised in that** the drive and bearing shaft (13, 13B, 13C) and the supplementary pieces (34) are in each case made from a plastic material and manufactured by injection moulding or die-casting.

## Revendications

1. Dispositif de paraffinage (5) pour un poste de travail (1) d'une machine textile fabriquant des bobines croisées, avec un arbre d'entraînement et d'appui (13) pouvant être animé d'un mouvement de rotation, arbre sur lequel un corps de paraffinage (14) est monté de façon bloquée en rotation mais mobile axialement, lequel corps présente une ouverture réceptrice (23) dans la région de son axe médian longitudinal (35),
**caractérisé en ce que** l'arbre d'entraînement et d'appui (13) présente une région d'appui (27) qui est conçue de telle sorte qu'un corps de paraffinage (14) d'un premier type peut être enfilé sur ladite région, lequel corps présente une ouverture réceptrice (23) ayant une première section transversale (A₁),
et **en ce que** la dimension de la région d'appui (27) de l'arbre d'entraînement et d'appui (13) peut être agrandie de sorte qu'un corps de paraffinage (14A) d'un deuxième type peut être monté sur la région d'appui agrandie (27), corps dont l'ouverture réceptrice (23A) possède une deuxième section transversale (A₂).

2. Dispositif de paraffinage selon la revendication 1, **caractérisé en ce que** des éléments d'extension (34) peuvent être fixés en position sur la région d'appui (27) de l'arbre d'entraînement et d'appui (13), éléments au moyen desquels la section transversale de la région d'appui (27) peut être adaptée à la taille de l'ouverture réceptrice (23A) d'un corps de paraffinage (14A) du deuxième type.

3. Dispositif de paraffinage selon la revendication 2, **caractérisé en ce que** deux éléments d'extension (34) de configuration identique peuvent être fixés en position sur l'arbre d'entraînement et d'appui (13).

4. Dispositif de paraffinage selon la revendication 3, **caractérisé en ce que** chacun des éléments d'extension (34) présente un corps de soutien (36) réalisé surfacique et doté de bombements extérieurs (37) du genre bordures, ainsi que deux saillies de fixation (38) disposées sur le côté intérieur du corps de soutien (36).

5. Dispositif de paraffinage selon la revendication 4, **caractérisé en ce que**, dans l'état installé d'un élément d'extension (34), ses deux saillies de fixation (38) sont positionnées dans des évidements (30) sur l'arbre d'entraînement et d'appui (13).

6. Dispositif de paraffinage selon la revendication 4, **caractérisé en ce qu'**une saillie de fixation respective (38) présente à son extrémité un évidement du genre rainure (39), et l'autre saillie de fixation (38) présente une saillie du genre nervure (40).

7. Dispositif de paraffinage (5) pour un poste de travail (1) d'une machine textile fabriquant des bobines croisées, avec un arbre d'entraînement et d'appui (13) pouvant être animé d'un mouvement de rotation, arbre sur lequel un corps de paraffinage (14) est monté de façon bloquée en rotation mais mobile axialement, lequel corps présente une ouverture réceptrice (23) dans la région de son axe médian longitudinal (35), et le dispositif de paraffinage (5) étant doté d'un dispositif d'accouplement (50) pour le raccordement amovible de l'arbre d'entraînement et d'appui (13),
**caractérisé en ce que** le dispositif de paraffinage présente un premier arbre d'entraînement et d'appui (13B) et un deuxième arbre d'entraînement et d'appui (13C), et soit le premier arbre d'entraînement et d'appui (13B), soit le deuxième arbre d'entraînement et d'appui (13C) est raccordé au dispositif d'accouplement (50), sachant que les arbres d'entraînement et d'appui (respectivement 13B, 13C) se différencient, en ce qui concerne le dimensionnement de leur région d'appui (27), de telle sorte qu'un corps de paraffinage (14) d'un premier type peut être monté sur la région d'appui (27) du premier arbre d'entraînement et d'appui (13B) et qu'un corps de paraffinage (14) d'un deuxième type peut être monté sur la région d'appui (27) du deuxième arbre d'entraînement et d'appui (13C).

8. Dispositif de paraffinage selon l'une des revendications précédentes, **caractérisé en ce que** la région d'appui (27) de l'arbre d'entraînement et d'appui (13, 13B, 13C) présente respectivement une section transversale réalisée en forme de x, avec quatre nervures réceptrices (29) disposées en étant respectivement décalées de 90°.

9. Dispositif de paraffinage selon l'une des revendications précédentes, **caractérisé en ce que** l'arbre d'entraînement et d'appui (13, 13B, 13C) ainsi que les éléments d'extension (34) sont respectivement fabriqués en une matière plastique ainsi que par moulage par injection ou par moulage sous pression.
